# EUROPÄISCHE PATENTSCHRIFT

(11) **EP 1 425 120 B1**
(45) Veröffentlichungstag und Bekanntmachung des Hinweises auf die Patenterteilung: **26.03.2008**
(21) Anmeldenummer: 02787476.7
(22) Anmeldetag: 06.09.2002
(51) Int. Cl.: B21D 53/26, B21H 1/02

(54) **VORRICHTUNG UND VERFAHREN ZUR HERSTELLUNG EINES EINE KONZENTRISCHE NABE AUFWEISENDEN FORMKÖRPERS**
DEVICE AND METHOD FOR PRODUCING A SHAPED BODY THAT HAS A CONCENTRIC HUB
DISPOSITIF ET METHODE DE PRODUCTION D'UN CORPS MOULE POURVU D'UN MOYEU CONCENTRIQUE

(30) Priorität: 12.09.2001 DE 10144834
(43) Veröffentlichungstag der Anmeldung: 09.06.2004
(73) Patentinhaber: WF-MASCHINENBAU UND BLECHFORMTECHNIK GMBH & CO. KG, D-48324 Sendenhorst (DE)
(72) Erfinder: FRIESE, Udo, 59227 Ahlen (DE)
(74) Vertreter: Dantz, Jan Henning
(86) Internationale Anmeldenummer: PCT/EP2002/009994
(87) Internationale Veröffentlichungsnummer: WO 2003/022483

(56) Entgegenhaltungen:
- WO-A-94/20235
- DE-A- 10 033 089
- GB-A- 590 211
- JP-A- 11 320 009
- PATENT ABSTRACTS OF JAPAN vol. 1997, no. 09, 30. September 1997 (1997-09-30) -& JP 09 122816 A (NIPPON ISUEEDE KK), 13. Mai 1997 (1997-05-13)

## Beschreibung

Die vorliegende Erfindung betrifft eine Vorrichtung und ein Verfahren zur Herstellung eines eine konzentrische Nabe aufweisenden Formkörpers gemäß dem Oberbegriff des Anspruchs 1, und dem Oberbegriff des Anspruchs 10.

Mittels solcher Vorrichtungen hergestellte Formkörper finden in vielen Anwendungsbereichen Verwendung. Die als Drückverfahren bekannte spanlose Herstellung, üblicherweise eine Kaltverformung, zeichnet sich durch vielerlei Vorteile aus, die insbesondere eine rationelle und kostengünstige Herstellung für Serienartikel erlaubt, wie sie beispielsweise als Getriebeteile im Automobilbau eingesetzt werden.

Eine gattungsgemäße Vorrichtung und ein gattungsgemäßes Verfahren sind z. B. aus der WO 94/20235 bekannt. Dabei wird aus einer Metallronde, also einer Blechplatine, die eine Mittelöffnung aufweist, mit Hilfe des Drückverfahrens ein Formkörper hergestellt, der mit einer konzentrischen Nabe versehen ist.

Mit Hilfe der Drückrolle wird aus der Ronde durch radiales Zustellen Material herausgedrückt und in Richtung des Werkzeugstiftes geschoben, wo es durch Anformen an diesen Werkzeugstift zu einer Nabe geformt wird. Bei der Materialverschiebung, die auch als ein Fließen bezeichnet werden kann, erfolgt eine Reduzierung der Rondendicke entsprechend des für die Nabenformung notwendigen Materialabtrags.

Während mit Hilfe der Drückrolle einerseits das Abtragen des Materials aus der Ronde und andererseits das Schieben des Materials in Richtung des Werkzeugstiftes erfolgt, dient die Nachlaufrolle zum einen dazu, ein Aufbiegen der Ronde während des Drückens zu verhindern und zum anderen eine exakte Anformung an den Werkzeugstift durchzuführen. Dabei folgt die Nachlaufrolle der Drückrolle mit geringem Abstand.

Bei den bekannten Vorrichtungen sind die Drückrollen so ausgebildet, daß ihre umlaufende Andruckfläche parallel zur Mittellängsachse des Werkzeugstiftes bzw. der Ronde verläuft, wobei sich die Andruckfläche unmittelbar an die mit der Ronde in Eingriff bringbare Drückkante anschließt.

Beim axialen und radialen Zustellen der Drückrolle baut sich das aus der Ronde gelöste Material vor der Andruckfläche auf und wird bis in den Bereich des Werkzeugstiftes verschoben, wo es dort an diesem entlang fließt bis zu einem Anschlag, der die Höhe der Nabe vorgibt.

Bei dem genannten Materialaufbau an der Andruckfläche entstehen jedoch sehr hohe Kräfte, die auf die Drückrolle einwirken und nicht nur eine entsprechende Dimensionierung der entsprechenden Maschinenbauteile erfordern, sondern auch zu einem relativ hohen Verschleiß führen.

Wie sich gezeigt hat, fließt das sozusagen aufgestauchte Material erst unmittelbar vor der Anlage am Werkzeugstift parallel oder nahezu parallel zu diesem, während es zuvor den Raum eines relativ dicken Wulstes einnimmt.

Der vorliegenden Erfindung liegt daher die Aufgabe zugrunde, eine Vorrichtung und ein Verfahren der gattungsgemäßen Art so auszubilden, daß die beim Drücken auftretenden Belastungen reduziert werden.

Diese Aufgabe wird durch eine Vorrichtung gelöst, die die Merkmale des Anspruchs 1 aufweist bzw. ein Verfahren gemäß dem Anspruch 10.

Wie sich überraschend gezeigt hat, wird hierdurch ein wesentlich geringerer wulstartiger Materialaufbau beim radialen Zustellen der Drückrolle erreicht. Vielmehr fließt das von der Ronde mittels der Drückrolle gelöste Material schon rechtzeitig an der Andruckfläche entlang, wodurch sich naturgemäß eine erheblich geringere Belastung bzw. eine Reduzierung des für das Drücken notwendigen Kraftaufwandes ergibt. Dieser liegt bei einer optimierten Gestaltung der Drückrolle, die nach einer vorteilhaften Weiterbildung der Erfindung eine Neigung von <10°, vorzugsweise 3-5°, vorsieht, um bis zu 40 % niedriger als bei einem Drücken nach dem Stand der Technik.

Zwar wird durch die Drückrolle die insoweit vorgeformte Nabe nicht direkt an den Werkzeugstift angedrückt. Dies erfolgt mittels der Nachlaufrolle, deren Andruckfläche parallel zur Mittellängsachse verläuft und mit der die zuvor geringfügig schräggestellte Nabe bzw. die bis dahin etwa eine trichterförmige Gestalt einnehmende an den Werkzeugstift so andrückt, daß sich eine zylindrische Form ergibt.

Nach einem weiteren Gedanken der Erfindung ist vorgesehen, daß die Nachlaufrolle zur Endbegrenzung der Nabe einen Ansatz aufweist, an dem beim Formen die Nabe mit ihrer freien Stirnseite anliegt.

Dabei kann der Werkzeugstift ebenfalls einen Anschlag in Form einer Schulter aufweisen, der die Höhe der Nabe begrenzt und in gleicher Ebene, parallel zur Ronde verläuft wie der Ansatz der Andruckrolle.

Denkbar ist aber auch, den Werkzeugstift durchgehend glattschaftig auszubilden, so daß hier lediglich die Nachlaufrolle die endseitige Begrenzung der Nabenformung bildet.

Für eine Optimierung der Fertigung ist des weiteren vorgesehen, zwischen dem den Anschlag bildenden Ansatz der Nachlaufrolle und dem Werkzeugstift einen geringen Ringspalt zu belassen, in den überschüssiges Material bei der Nabenformung dringen kann, das bei einer nachfolgenden Nabenbearbeitung abgetragen wird.

Die Breite des Ansatzes und der Schulter sind bevorzugt gleich groß, zusammen jedoch maximal entsprechend der Wandstärke der Nabe.

Bei einem Verfahren zur spanlosen Herstellung des die Nabe aufweisenden Formkörpers aus einer Ronde, entsprechend dem Oberbegriff des Anspruchs 10, wird die Nabe zunächst durch die Drückrolle trichterförmig mit, bezogen auf die Mittelachse des Werkzeugstiftes, schräg nach außen gestellter Wandung geformt und danach durch Andrücken der Wandung mittels der Nachlaufrolle an den Werkzeugstift in eine zylindrische Form gebracht wird.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnung beschrieben.

Die einzige Figur zeigt einen Teilausschnitt durch eine erfindungsgemäße Vorrichtung in einem schematischen Längsschnitt.

In der Figur ist eine Vorrichtung zur Herstellung eines eine konzentrische Nabe 12 aufweisenden Formkörpers 1 dargestellt, die eine rotierende Werkzeugplatte 2 in Form eines Futters, eine Drückrolle 4, eine Nachlaufrolle 7 sowie einen Werkzeugstift 3 aufweist.

Die Werkzeugplatte 2 ist mit einer Ausnehmung versehen, in der eine Ronde 11 einliegt, an die mittels der Drückrolle 4 und der Nachlaufrolle 7 die Nabe 12 anformbar ist, wozu die Drückrolle 4 axial und radial, bezogen auf die Mittelachse der Ronde 11, zustellbar ist.

Zur Formgebung wird die zunächst scheibenförmige, mit einem Mittelloch versehene Ronde 11 in die Werkzeugplatte 2 eingelegt und in Rotation versetzt. Mittels einer Drückkante 5 der Drückrolle 4 wird Material der Ronde 11, die zunächst über die Werkzeugplatte 2 hinaus vorsteht, in Richtung des Werkzeugstiftes 3 gedrückt, wobei sich das so weit abgetrennte Material an einer Andruckfläche 6 der Drückrolle 4 abstützt.

Diese Andruckfläche 6 ist gegenüber der Längsachse des Werkzeugstiftes 3, ausgehend von der Ronde 11, nach außen hin geneigt, so daß sich eine zunächst etwa trichterförmige Nabe ausbildet, wie sie rechts in der Zeichnung abgebildet ist.

Der Neigungswinkel α der Andruckfläche 6 beträgt vorzugsweise 3-5°.

Die Nachlaufrolle 7 folgt der Drückrolle 4 unmittelbar nach, wobei sie sich auf der entsprechend bearbeiteten Oberfläche der Ronde 11 abstützt. Auch die Nachlaufrolle 7 weist eine Andruckfläche 13 auf, die allerdings parallel zur Mittelachse des Werkzeugstiftes 3 verläuft. Von daher wird die zunächst geneigte Nabe 12 an den Werkzeugstift 3 gedrückt und kommt dort zur Anlage, so daß sich eine konzentrische zylindrische Form der Nabe 12 herausbildet.

Auf ihrer der Ronde 11 abgewandten Seite weist die Nachlaufrolle 7 einen Ansatz 8 auf, der eine Endbegrenzung bei der Ausbildung der Nabe 12 darstellt und deren Höhenabmaß bestimmt.

In diesem Sinn weist der Werkzeugstift 3 eine umlaufende Schulter 9 auf, die ebenfalls einen Anschlag bildet, an der die Nabe 12 anliegt. Dabei liegen die jeweiligen Anschlagflächen der Schulter 9 und des Ansatzes 8 in einer Ebene.

Wie weiter zu erkennen ist, ist zwischen dem Ansatz 8 und dem Werkzeugstift 3 ein Ringspalt 10 gebildet, in den überschüssiges Material bei der Nabenformung fließen kann, so daß eine im übrigen exakte Ausbildung der Nabe 12 problemlos möglich ist. Dieser überschüssige Teil kann anschließend in einer spanenden Bearbeitung entfernt werden.

### Bezugszeichenliste

- 1: Formkörper
- 2: Werkzeugplatte
- 3: Werkzeuggriff
- 4: Drückrolle
- 5: Andruckfläche
- 6: Nachlaufrolle
- 7: Ansatz
- 8: Schulter
- 9: Ringspalt
- 10: Ronde
- 11: Nabe
- 12: Andruckfläche

## Patentansprüche

1. Vorrichtung zur Herstellung eines eine konzentrische Nabe (12) aufweisenden Formkörpers (1) aus einer Ronde (11), mit einer rotierenden Werkzeugplatte (2), auf der die Ronde (11) aufliegt, einer axial und/oder radial zustellbaren Fließdrück- (4) und einer Nachlaufrolle (7) zur Anformung der Nabe (12) um einen konzentrisch angeordneten Werkzeugstift (3), wobei die Fließdrückrolle (4) auf ihrer dem Werkzeugstift (3) zugewandten Seite eine Andruckfläche (6) aufweist, an der das beim Fließdrücken abgenommene Rondenmaterial anliegt, **dadurch gekennzeichnet, daß** die Andruckfläche (6), bezogen auf die Mittelachse des Werkzeugstiftes (3), geneigt verläuft, und zwar ausgehend von der Ronde (11) nach außen hin.

2. Vorrichtung nach Anspruch 1, **dadurch gekennzeichnet, daß** die Neigung der Andruckfläche (6) <10°, bezogen auf die Längsachse des Werkzeugstiftes (3), beträgt.

3. Vorrichtung nach Anspruch 2, **dadurch gekennzeichnet, daß** die Neigung der Andruckfläche (6) 3-5° beträgt.

4. Vorrichtung nach Anspruch 1, **dadurch gekennzeichnet, daß** die Nachlaufrolle (7) einen Ansatz (8) aufweist, an dem die Nabe (12) in Endstellung anliegt.

5. Vorrichtung nach Anspruch 1, **dadurch gekennzeichnet, daß** der Werkzeugstift (3) zur Höhenbegrenzung der Nabe (12) eine umlaufende Schulter (9) aufweist.

6. Vorrichtung nach Anspruch 4 oder 5, **dadurch gekennzeichnet, daß** die Schulter (9) und der Ansatz (8) in einer Ebene verlaufen.

7. Vorrichtung nach Anspruch 6, **dadurch gekennzeichnet, daß** die Breite der Schulter (9) und die Breite des Ansatzes (8) gleich groß sind.

8. Vorrichtung nach einem der Ansprüche 1 bis 7, **dadurch gekennzeichnet, daß** die Breite der Schulter (9) und des Ansatzes (8) zusammen gleich oder kleiner der Dicke der Wandung der Nabe (12) ist.

9. Vorrichtung nach Anspruch 3, **dadurch gekennzeichnet, daß** zwischen dem Ansatz (8) und dem Werkzeugstift (3) in formender Endstellung der Nachlaufrolle (7) ein Ringspalt (10) gebildet ist.

10. Verfahren zur spanlosen Herstellung eines eine konzentrische Nabe (12) aufweisenden Formkörpers (1) aus einer Ronde (11), bei dem die gegenüber mindestens einer Fließdrückrolle (4) rotierende Ronde (11) durch Fließdrücken mittels der Fließdrückrolle (4) radial und/oder axial von außen nach innen in ihrer Dicke verringert und das abgetragene Material um einen zentrisch angeordneten, zylindrischen Werkzeugstift (3) zu der Nabe (12) geformt wird, **dadurch gekennzeichnet, daß** die Nabe (12) zunächst durch die Fließdrückrolle (4) trichterförmig mit, bezogen auf die Mittelachse des Werkzeugstiftes (3), schräg nach außen gestellter Wandung geformt und danach durch Andrücken der Wandung mittels einer Nachlaufrolle (7) an den Werkzeugstift (3) in eine zylindrische Form gebracht wird.

## Claims

1. Device for producing a moulding (1), having a concentric hub (12), from a circular blank (11), with a rotating tool plate (2), on which the circular blank (11) lies, and with an axially and/or radially advanceable flow-turning roller (4) and follow-up roller (7) for forming the hub (12) around a concentrically arranged tool pin (3), the flow-turning roller (4) having, on its side facing the tool pin (3), a pressure surface (6), against which the circular-blank material removed during flow turning comes to lie, **characterized in that** the pressure surface (6) runs at an inclination with respect to the mid-axis of the tool pin (3), specifically outwards from the circular blank (11).

2. Device according to Claim 1, **characterized in that** the inclination of the pressure surface (6) amounts to < 10° with respect to the longitudinal axis of the tool pin (3).

3. Device according to Claim 2, **characterized in that** the inclination of the pressure surface (6) amounts to 3-5°.

4. Device according to Claim 1, **characterized in that** the follow-up roller (7) has an extension (8), against which the hub (12) comes to bear in the end position.

5. Device according to Claim 1, **characterized in that** the tool pin (3) has a peripheral shoulder (9) for limiting the height of the hub (12).

6. Device according to Claim 4 or 5, **characterized in that** the shoulder (9) and the extension (8) run in one plane.

7. Device according to Claim 6, **characterized in that** the width of the shoulder (9) and the width of the extension (8) are of equal size.

8. Device according to one of Claims 1 to 7, **characterized in that** the width of the shoulder (9) and the width of the extension (8) are together equal to or lower than the thickness of the wall of the hub (12).

9. Device according to Claim 3, **characterized in that** an annular gap (10) is formed between the extension (8) and the tool pin (3) in the forming end position of the follow-up roller (7).

10. Method for the non-cutting production of a moulding (1), having a concentric hub (12), from a circular blank (11), in which method the circular blank (11) rotating with respect to at least one flow-turning roller (4) is reduced in its thickness radially and/or axially from the outside inwards by flow turning by means of the flow-turning roller (4), and the removed material is formed into the hub (12) around a centrically arranged cylindrical tool pin (3), **characterized in that** the hub (12) is first formed by means of the flow-turning roller (4) in the shape of a funnel, with a wall set obliquely outwards with respect to the mid-axis of the tool pin (3), and is thereafter brought into a cylindrical shape by the wall being pressed against the tool pin (3) by means of a follow-up roller (7).

## Revendications

1. Dispositif de réalisation, à partir d'un flan circulaire (11), d'un corps profilé (1) muni d'un moyeu (12) concentrique, comportant une plaque d'outil rotative (2), sur laquelle est posé le flan circulaire (11), un rouleau de fluotournage (4), pouvant être amené dans le sens axial et/ou radial, et un rouleau suiveur (7) pour le formage du moyeu (12) autour d'une broche d'outil (3) disposée concentriquement, le rouleau de fluotournage (4), sur son côté orienté vers la broche d'outil (3), comportant une surface d'appui (6) sur laquelle vient en appui le matériau du flan circulaire enlevé pendant le fluotournage, **caractérisé en ce que** la surface d'appui (6) est inclinée par rapport à l'axe médian de la broche d'outil (3), à savoir en partant du flan circulaire (11) vers l'extérieur.

2. Dispositif selon la revendication 1, **caractérisé en ce que** l'inclinaison de la surface d'appui (6) par rapport à l'axe longitudinal de la broche d'outil (3) est inférieure à 10°.

3. Dispositif selon la revendication 2, **caractérisé en ce que** l'inclinaison de la surface d'appui (6) est de l'ordre de 3 à 5°.

4. Dispositif selon la revendication 1, **caractérisé en ce que** le rouleau suiveur (7) comporte une saillie (8), contre laquelle le moyeu (12) prend appui dans la position finale.

5. Dispositif selon la revendication 1, **caractérisé en ce que** la broche d'outil (3) comporte un épaulement (9) périphérique pour limiter la hauteur du moyeu (12).

6. Dispositif selon la revendication 4 ou 5, **caractérisé en ce que** l'épaulement (9) et la saillie (8) sont disposés dans un même plan.

7. Dispositif selon la revendication 6, **caractérisé en ce que** la largeur de l'épaulement (9) et la largeur de la saillie (8) sont identiques.

8. Dispositif selon l'une des revendications 1 à 7, **caractérisé en ce que** la largeur de l'épaulement (9) et de la saillie (8) conjointement est identique ou inférieure à l'épaisseur de la paroi du moyeu (12).

9. Dispositif selon la revendication 3, **caractérisé en ce que** le rouleau suiveur (7) forme une fente annulaire (10) entre la saillie (8) et la broche d'outil (3) dans la position finale de formage.

10. Procédé pour la réalisation sans copeaux, à partir d'un flan circulaire (11), d'un corps profilé (1) muni d'un moyeu (12) concentrique, dans lequel le flan circulaire (11) tournant par rapport à au moins un rouleau de fluotournage (4) est diminué en épaisseur dans le sens radial et/ou axial de l'extérieur vers l'intérieur par fluotournage au moyen du rouleau de fluotournage (4) et le matériau enlevé est formé autour d'une broche d'outil (3) cylindrique, disposée au centre, pour former le moyeu (12), **caractérisé en ce que** le moyeu (12) est d'abord réalisé en forme d'entonnoir par le rouleau de fluotournage (4), avec une paroi inclinée vers l'extérieur par rapport à l'axe médian de la broche d'outil (3), et ensuite, sous l'effet de l'application de la paroi contre la broche d'outil (3) au moyen d'un rouleau suiveur (7), est amené dans une forme cylindrique.
